# EUROPÄISCHE PATENTSCHRIFT

(11) **EP 1 765 967 B1**
(45) Veröffentlichungstag und Bekanntmachung des Hinweises auf die Patenterteilung: **25.04.2018**
(21) Anmeldenummer: 05756996.4
(22) Anmeldetag: 01.07.2005
(51) Int. Cl.: C11D 3/33, C11D 3/37

(54) **MISCHPULVER ODER MISCHGRANULAT AUF BASIS VON MGDA**
MGDA-BASED POWDER MIXTURE OR GRANULATE MIXTURE
M LANGE DE POUDRES OU DE GRANUL S À BASE DE MGDA

(30) Priorität: 02.07.2004 DE 102004032320
(43) Veröffentlichungstag der Anmeldung: 28.03.2007
(73) Patentinhaber: BASF SE, 67056 Ludwigshafen am Rhein (DE)
(72) Erfinder: WITTELER, Helmut, 67157 Wachenheim (DE); SCHOENHERR, Michael, 67227 Frankenthal (DE); HARTMANN, Markus, 67434 Neustadt (DE)
(86) Internationale Anmeldenummer: PCT/EP2005/007132
(87) Internationale Veröffentlichungsnummer: WO 2006/002954

(56) Entgegenhaltungen:
- EP-A- 0 882 786
- EP-A- 0 999 264
- DE-A1- 19 807 104
- DE-A1- 19 937 345
- US-A- 6 162 259
- PATENT ABSTRACTS OF JAPAN Bd. 1998, Nr. 06, 30. April 1998 (1998-04-30) & JP 10 053799 A (KAO CORP), 24. Februar 1998 (1998-02-24)

## Beschreibung

Die Erfindung betrifft ein Mischpulver oder Mischgranulat auf Basis von Glycin-N,N-diessigsäure oder Derivaten davon.

Zur Herstellung von Waschmitteln, insbesondere Textilwaschmitteln, oder Reinigungsmitteln, insbesondere Geschirrreinigungsmitteln, können feste oder flüssige Formulierungen gewählt werden. Feste Formulierungen können beispielsweise als Pulver oder Granulate vorliegen. Die Herstellung von einzelnen pulver- oder granulatförmigen Waschmittelbestandteilen oder Bestandteilsgemischen kann je nach Art der Bestandteile schwierig oder unmöglich sein. Die Pulver oder Granulate dürfen bei der Herstellung, beim Mischen und beim Lagern der Mittel nicht zusammenbacken und die Streu- oder Rieselfähigkeit des Pulvers oder Granulats nicht beeinträchtigen.

Der Einsatz von Chelatbildnern in Waschmitteln in fester Form ist bekannt. Die WO 95/29216 betrifft Detergenspulverzusammensetzungen, die einen Metallion-ChelatKomplex und ein anionisches funktionalisiertes Polymer enthalten. Das Detergenspulver enthält einen Komplex aus einem Chelatbildner und einem Metallion, ausgewählt aus Magnesium, Calcium, Strontium, Zink und Aluminium sowie ein Polymer, das insbesondere Carboxylgruppen aufweist. Das Pulver wird durch Sprühtrocknen hergestellt. Die Chelatbildner können dabei aus einer Vielzahl von Verbindungen ausgewählt sein, Glycin-N,N-diessigsäure-Derivate sind jedoch nicht erwähnt. Unter den verwendbaren Polymeren sind Polycarboxylate aufgeführt, die wasserlösliche Salze von Homo- und Copolymeren von aliphatischen Carbonsäuren enthalten.

Auch die EP-A-0 618 289 betrifft hochaktive granulatförmige Detergenszusammensetzungen, die Chelate und Polymere enthalten. Die Zusammensetzung weist ein anionisches Tensid, einen Chelatbildner und ein Polymer oder Copolymer auf. Die Chelatbildner können wiederum aus einer Vielzahl von Verbindungen ausgewählt sein. Glycin-N,N-diessigsäure-Derivate sind jedoch nicht aufgeführt. Unter den Polymeren sind insbesondere Polycarboxylate wie Polyacrylate aufgeführt.

Die Verwendung von Glycin-N,N-diessigsäure-Derivaten als Komplexbildner für Erdalkali- und Schwermetallionen in Wasch- und Reinigungsmitteln ist in der EP-A-0 845 456 beschrieben. Hier wird insbesondere die Herstellung von kristallinen Feststoffen aus Glycin-N,N-diessigsäure-Derivaten (MGDA-Derivaten) beschrieben. Hierbei wird ein spezielles Kristallisationsverfahren angewendet.

Mischpulver oder Mischgranulate auf Basis von Glycin-N,N-diessigsäure enthaltend 30 bis 95 Gew.-% mindestens eines Polycarboxylats, in dem bis zu 40 Mol-% der Carboxylgruppen neutralisiert sind, werden in der DE 199 37 345 A1 beschrieben. Diese werden zur Herstellung von pulver- oder granulatförmigen Waschmitteln eingesetzt. Weitere Wasch- und Spülmittelformulierungen auf Basis von Glycin-N,N-diessigsäure-Derivaten sind in JP 10 053799 A, EP 0 999 264 A, DE 198 07 104 A, EP 0 882 786 A und US 6,162,259 beschrieben

Aufgabe der vorliegenden Erfindung ist die Bereitstellung von Glycin-N,N-diessigsäure-Derivate enthaltenden Mischpulvern oder Mischgranulaten für die Verwendung in festen Wasch- und Reinigungsmitteln. Dabei soll insbesondere die Schütt- und Rieselfähigkeit der Pulver oder Granulate erhalten bleiben.

Die Aufgabe wird erfindungsgemäß gelöst durch ein Mischpulver oder Mischgranulat, bestehend aus
(a) 5 bis 95 Gew.-% mindestens eines Glycin-N,N-diessigsäure-Derivats der allgemeinen Formel (I)

   MOOC-CHR-N(CH₂COOM)₂ (I)

   mit der Bedeutung
   - R: C₁₋₁₂-Alkyl
   - M: Alkalimetall, und
(b) 5 bis 95 Gew.-% mindestens eines Polyethylenglykols oder einer Mischung mindestens eines nichtionischen Tensids mit mindestens einem Polyethylenglykol.

Es wurde erfindungsgemäß gefunden, dass eine Kombination von Alkalimetallsalzen von Glycin-N,N-diessigsäure-Derivaten mit mindestens einem Polyethylenglykol oder mit einer Mischung von mindestens einem nichtionischen Tensid mit mindestens einem Polyethylenglykol zu Pulvern oder Granulaten führt, die eine geringe Hygroskopizität und ein gutes Lagerverhalten aufweisen und damit vorteilhaft in festen Wasch- und Reinigungsmitteln eingesetzt werden können. Die Mittel sind sehr lagerstabil und auch nach langen Zeiträumen noch schütt- und rieselfähig.

Gegenüber Mischungen der Glycin-N,N-diessigsäure-Derivate mit Polycarboxylaten besteht der Vorteil, dass sich o.g. Mischungen durch eine verbesserte Rieselfähigkeit auszeichnen.

Erfindungsgemäß einsetzbare Glycin-N,N-diessigsäure-Derivate sind beispielsweise in EP-A-0 845 456 beschrieben. Geeignete Glycin-N,N-diessigsäure-Derivate sind demnach Verbindungen der allgemeinen Formel (I) in der
- R: für C₁- bis C₁₂-Alkyl und
- M: Alkalimetall bedeuten.

In den Verbindungen der allgemeinen Formel (I) bedeutet M ein Alkalimetall, bevorzugt Natrium oder Kalium, besonders bevorzugt Natrium.

R ist ein C₁₋₁₂-Alkylrest, bevorzugt ein C₁₋₆-Alkylrest, besonders bevorzugt ein Methyl- oder Ethylrest. Besonders bevorzugt wird als Komponente (a) ein Alkalisalz von Methylglycindiessigsäure (MGDA) eingesetzt. Ganz besonders bevorzugt wird das Trinatriumsalz von Methylglycindiessigsäure eingesetzt.

Die Herstellung derartiger Glycin-N,N-diessigsäure-Derivate ist bekannt, vgl. EP-A-0 845 456 und darin zitierte Literatur.

Als Komponente (b) wird mindestens ein Polyethylenglykol oder mindestens ein nichtionisches Tensid mit mindestens einem Polyethylenglykol eingesetzt.

Als Komponente (b) wird bevorzugt ein Polyethylenglykol, besonders bevorzugt mit einem mittleren Molekulargewicht (Gewichtsmittel des Molekulargewichts) von 500 bis 30000 g/mol eingesetzt.

In einer bevorzugten Ausführungsform weist das als Komponente (b) eingesetzte Polyethylenglykol OH-Endgruppen und/oder C₁₋₆-Alkyl-Endgruppen auf. Besonders bevorzugt wird in die erfindungsgemäße Mischung als Komponente (b) ein Polyethylenglykol eingesetzt, welches OH- und/oder Methylendgruppen aufweist.

Bevorzugt weist das in der erfindungsgemäßen Mischung eingesetzte Polyethylenglykol ein Molekulargewicht (Gewichtsmittel des Molekulargewichts) von 1000 bis 5000 g/mol, ganz besonders bevorzugt von 1200 bis 2000 g/mol auf.

Als geeignete Verbindungen können als Komponente (b) nichtionische Tenside eingesetzt werden. Diese sind bevorzugt ausgewählt aus der Gruppe bestehend aus alkoxylierten, primären Alkoholen, alkoxylierten Fettalkoholen, Alkylglykosiden, alkoxylierten Fettsäurealkylestern, Aminoxiden und Polyhydroxyfettsäureamiden.

Als nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid (EO) pro Mol Alkohol eingesetzt, in denen der AIkoholrest linear oder bevorzugt in 2-Stellung methylverzweigt sein kann bzw. lineare und verzweigte Reste im Gemisch enthalten kann, so wie sie üblicherweise in Oxoalkoholresten vorliegen. Insbesondere sind jedoch Alkoholethoxilate mit linearen Resten aus Alkoholen nativen Ursprungs mit 12 bis 18 C-Atomen, z.B. aus Kokos-, Palm-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂₋₁₄-Alkohole mit 3 EO, 4 EO oder 7 EO, C₉₋₁₁-Alkohole mit 7 EO, C₁₃₋₁₅-Alkohole mit 3 EO, 5 EO, 7 EO oder 8 EO, C₁₂₋₁₈-Alkohole mit 3 EO, 5 EO oder 7 EO und Mischungen aus diesen, wie Mischungen aus C₁₂₋₁₄-Alkohol mit 3 EO und C₁₂₋₁₄-Alkohol mit 7 EO. Die angegebenen Ethoxylierungsgrade stellen statistische Mittelwerte dar, die für ein spezielles Produkt eine ganze oder gebrochene Zahl sein können. Bevorzugte Alkoholethoxylate weisen eine eingeengte Homologenverteilung auf ("narrow range ethoxylates", NRE).

Zusätzlich zu diesen nichtionischen Tensiden können auch Fettalkohole mit mehr als 12 EO eingesetzt werden. Beispiele hierfür sind Talgfettalkohole mit 14 EO, 25 EO, 30 EO oder 40 EO. Auch nichtionische Tenside, die EO- und PO-Gruppen zusammen im Molekül enthalten, sind erfindungsgemäß einsetzbar. Hierbei können Blockcopolymere mit EO-PO-Blockeinheiten, bzw. PO-EO-Blockeinheiten eingesetzt werden, aber auch EO-PO-EO-Copolymere bzw. PO-EO-PO-Copolymere. Selbstverständlich sind auch gemischt alkoxylierte nichtionische Tenside einsetzbar, in denen EO- und PO-Einheiten nicht blockweise, sondern statistisch verteilt sind. Solche Produkte sind durch gleichzeitige Einwirkung von Ethylen- und Propylenoxid auf Fettalkohole erhältlich.

Außerdem können als weitere nichtionische Tenside auch Alkylglykoside der allgemeinen Formel RO(G), eingesetzt werden, in der R einen primären geradkettigen oder methylverzweigten insbesondere in 2-Stellung methylverzweigten aliphatischen Rest mit 8 bis 22, vorzugsweise 12 bis 18 C-Atomen bedeutet und G das Symbol ist, das für eine Glykoseeinheit mit 5 oder 6 C-Atomen, vorzugsweise für Glykose steht. Der Oligomerisierungsgrad x, der die Verteilung von Monoglykosiden und Oligoglykosiden angibt, ist eine beliebige Zahl zwischen 1 und 10; vorzugsweise liegt x bei 1,2 bis 1,4.

Eine weitere Klasse bevorzugt eingesetzter nichtionischer Tenside, die entweder als alleiniges nichtionisches Tensid oder in Kombination mit anderen nichtionischen Tensiden eingesetzt werden, sind alkoxylierte, vorzugsweise ethoxylierte oder ethoxylierte und propoxylierte Fettsäurealkylester, vorzugsweise mit 1 bis 4 Kohlenstoffatomen in der Alkylkette, insbesondere Fettsäuremethylester.

Auch nichtionische Tenside vom Typ der Aminoxide, beispielsweise N-Talgalkyl-N,N-dihydroxyethylaminoxid, und der Fettsäurealkanolamide können geeignet sein. Die Menge dieser nichtionischen Tenside beträgt vorzugsweise nicht mehr als die der ethoxylierten Fettalkohole, insbesondere nicht mehr als die Hälfte davon.

Weitere nichtionische Tenside sind Polyhydroxyfettsäureamide der Formel (II)

in der RC=O für einen aliphatischen Acylrest mit 6 bis 22 C-Atomen, R¹ für Wasserstoff, einen Alkyl- oder Hydroxyalkylrest mit 1 bis 4 C-Atomen und (Z) für einen linearen oder verzweigten Polyhydroxyalkylrest mit 3 bis 10 C-Atomen und 3 bis 10 Hydroxylgruppen steht. Bei den Polyhydroxyfettsäureamiden handelt es sich um bekannte Stoffe, die üblicherweise durch reduktive Aminierung eines reduzierenden Zuckers mit Ammoniak, einem Alkylamin oder einem Alkanolamin und nachfolgende Acylierung mit einer Fettsäure, einem Fettsäurealkylester oder einem Fettsäurechlorid erhalten werden können.

Zur Gruppe der Polyhydroxyfettsäureamide gehören auch Verbindungen der Formel (III)

in der R für einen linearen oder verzweigten Alkyl- oder Alkenylrest mit 7 bis 12 C-Atomen, R² für einen linearen, verzweigten oder cyclischen Alkylrest oder einen Arylrest mit 2 bis 8 C-Atomen und R³ für einen linearen, verzweigten oder cyclischen Alkylrest oder einen Arylrest oder einen Oxy-Alkylrest mit 1 bis 8 C-Atomen steht, wobei C₁₋₄-Alkyl- oder Phenylreste bevorzugt sind und (Z) für einen linearen Polyhydroxyalkylrest steht, dessen Alkylkette mit mindestens zwei Hydroxylgruppen substituiert ist, oder alkoxylierte, vorzugsweise ethoxylierte oder propoxylierte, Derivate dieses Restes. (Z) wird vorzugsweise durch reduktive Aminierung eines Zuckers erhalten, beispielsweise Glucose, Fructose, Maltose, Lactose, Galactose, Mannose oder Xylose. Die N-Alkoxy- oder N-Aryloxy-substituierten Verbindungen können dann durch Umsetzung mit Fettsäuremethylestern in Gegenwart eines Alkoxids als Katalysator in die gewünschten Polyhydroxyfettsäureamide überführt werden.

Es werden bevorzugt schwachschäumende, nichtionische Tenside eingesetzt, die einen Schmelzpunkt oberhalb Raumtemperatur aufweisen. Demzufolge sind bevorzugte Mischungen dadurch gekennzeichnet, dass sie nichtionische(s) Tensid(e) mit einem Schmelzpunkt oberhalb von 20 °C, vorzugsweise oberhalb 25 °C, besonders bevorzugt von 25 bis 100 °C, und insbesondere bevorzugt von 30 bis 50 °C, enthalten.

Geeignete nichtionische Tenside, die Schmelz- und Erweichungspunkte im genannten Temperaturbereich aufweisen, sind beispielsweise schaumärmere nichtionische Tenside, die bei Raumtemperatur fest oder hochviskos sein können. Werden bei Raumtemperatur hochviskose nichtionische Tenside eingesetzt, so ist bevorzugt, dass diese eine Viskosität oberhalb von 20 Pas, vorzugsweise oberhalb 35 Pas und insbesondere oberhalb 40 Pas aufweisen. Auch nichtionische Tenside, die bei Raumtemperatur eine wachsartige Konsistenz besitzen, sind bevorzugt.

Bevorzugt als bei Raumtemperatur feste einzusetzende nichtionische Tenside stammen aus den Gruppen der alkoxylierten nichtionischen Tenside, insbesondere der ethoxylierten primären Alkohole und Mischungen dieser Tenside mit strukturell komplizierter aufgebauten Tensiden wie Polyoxypropylen/Polyoxyethylen/Polyoxypropylen(PO/EO/PO)-Tenside. Solche nichtionischen (PO/EO/PO)-Tenside zeichnen sich darüber hinaus durch gute Schaumkontrolle aus.

In einer bevorzugten Ausführungsform der vorliegenden Erfindung ist das nichtionische Tensid mit einem Schmelzpunkt oberhalb Raumtemperatur ein ethoxyliertes nichtionisches Tensid, das aus der Reaktion von einem Monohydroxyalkanol oder Alkylphenol mit 6 bis 20 C-Atomen mit vorzugsweise mindestens 12 Mol, besonders bevorzugt mindestens 15 Mol, insbesondere mindestens 20 Mol, Ethylenoxid pro Mol Alkohol bzw. Alkylphenol hervorgegangen ist.

Ein besonders bevorzugtes, bei Raumtemperatur festes, einzusetzendes nichtionisches Tensid wird aus einem geradkettigen Fettalkohol mit 16 bis 20 C-Atomen (C₁₆₋₂₀-Alkohol), vorzugsweise einem C₁₈-Alkohol und mindestens 12 Mol, vorzugsweise mindestens 15 Mol und insbesondere mindestens 20 Mol, Ethylenoxid gewonnen. Hierunter sind die so genannten "narrow range ethoxylates" (siehe oben) besonders bevorzugt.

Demnach enthalten besonders bevorzugte erfindungsgemäße Mischungen ethoxylierte(s), nichtionische(s) Tensid(e), das/die aus C₆₋₂₀-Monohydroxyalkanolen oder C₆₋₂₀-Alkylphenolen oder C₁₆₋₂₀-Fettalkoholen und mehr als 12 Mol, vorzugsweise mehr als 15 Mol und insbesondere mehr als 20 Mol Ethylenoxid pro Mol Alkohol gewonnen wurde(n).

Das nichtionische Tensid besitzt vorzugsweise zusätzlich Propylenoxideinheiten im Molekül. Vorzugsweise machen solche PO-Einheiten bis zu 25 Gew.-%, besonders bevorzugt bis zu 20 Gew.-% und insbesondere bis zu 15 Gew.-% der gesamten Molmasse des nichtionischen Tensids aus. Besonders bevorzugte nichtionische Tenside sind ethoxylierte Monohydroxyalkanole oder Alkylphenole, die zusätzlich Polyoxyethylen-Polyoxypropylen Blockcopolymereinheiten aufweisen. Der Alkohol- bzw. Alkylphenolteil solcher nichtionischer Tensidmoleküle macht dabei vorzugsweise mehr als 30 Gew.-%, besonders bevorzugt mehr als 50 Gew.-% und insbesondere mehr als 70 Gew.-% der gesamten Molmasse solcher nichtionischer Tenside aus. Bevorzugte Klarspülmittel sind dadurch gekennzeichnet, dass sie ethoxylierte und propoxylierte nichtionische Tenside enthalten, in denen die Propylenoxideinheiten im Molekül bis zu 25 Gew.-%, bevorzugt bis zu 20 Gew.-% und insbesondere bis zu 15 Gew.-% der gesamten Molmasse des nichtionischen Tensids ausmachen, enthalten.

Weitere besonders bevorzugt einzusetzende nichtionische Tenside mit Schmelzpunkten oberhalb Raumtemperatur enthalten 40 bis 70% eines Polyoxypropylen/Polyoxyethylen/Polyoxypropylen-Blockpolymerblends, der 75 Gew.-% eines umgekehrten Block-Copolymers von Polyoxyethylen und Polyoxypropylen mit 17 Mol Ethylenoxid und 44 Mol Propylenoxid und 25 Gew.-% eines Block-Copolymers von Polyoxyethylen und Polyoxypropylen, initiiert mit Trimethylolpropan und enthaltend 24 Mol Ethylenoxid und 99 Mol Propylenoxid pro Mol Trimethylolpropan.

Die erfindungsgemäße Mischung enthält als weiteres bevorzugtes nichtionisches Tensid eine Verbindung der Formel (IV)

R⁴O[CH₂CH(CH₃)O]ₓ[CH₂CH₂O]_{y}[CH₂CH(OH)R⁵ (IV),

in der R⁴ für einen linearen oder verzweigten aliphatischen Kohlenwasserstoffrest mit 4 bis 18 C-Atomen oder Mischungen hieraus besteht, R⁵ einen linearen oder verzweigten Kohlenwasserstoffrest mit 2 bis 26 C-Atomen oder Mischungen hieraus bezeichnet, und x für Werte von 0,5 bis 1,5 und y für einen Wert von mindestens 15 steht.

Weitere bevorzugt einsetzbare nichtionische Tenside sind die endgruppenverschlossenen poly(oxyalkylierten) nichtionischen Tenside der Formel (V)

R⁶O[CH₂CH(R⁸)O]_{z}[CH₂]ₖCH(OH)[CH₂]ⱼOR⁷ (V),

in der R⁶ und R⁷ für lineare oder verzweigte, gesättigte oder ungesättigte, aliphatische oder aromatische Kohlenwasserstoffreste mit 1 bis 30 C-Atomen stehen, R⁸ für Wasserstoff oder einen Methyl-, Ethyl, n-Propyl-, iso-Propyl-, n-Butyl-, 2-Butyl- oder 2-Methyl-2-butylrest steht, z für Werte von 1 bis 30, k und j für Werte von 1 bis 12, vorzugsweise von 1 bis 5 stehen. Wenn der Wert z ≥ 2 ist, kann jedes R⁸ in Formel (V) unterschiedlich sein. R⁶ und R⁷ sind vorzugsweise lineare oder verzweigte, gesättigte oder ungesättigte, aliphatische oder aromatische Kohlenwasserstoffreste mit 6 bis 22 C-Atomen, wobei Reste mit 8 bis 18 C-Atomen besonders bevorzugt sind. Für den Rest R⁸ sind Wasserstoff, Methyl- oder Ethyl- besonders bevorzugt. Besonders bevorzugte Werte für z liegen im Bereich von 1 bis 20, insbesondere von 6 bis 15.

Wie vorstehend beschrieben, kann jedes R⁸ in Formel (V) unterschiedlich sein, falls z ≥ 2 ist. Hierdurch kann die Alkylenoxideinheit in der eckigen Klammer variiert werden. Steht z beispielsweise für 3, kann der Rest R⁸ ausgewählt werden, um Ethylenoxid-(R⁸ = H) oder Propylenoxid-(R⁸ = CH₃) Einheiten zu bilden, die in jedweder Reihenfolge aneinandergefügt sein können, beispielsweise (EO)(PO)(EO), (EO)(EO)(PO), (EO)(EO)(EO), (PO)(EO)(PO), (PO)(PO)(EO) und (PO)(PO)(PO). Der Wert 3 für z ist hierbei beispielhaft gewählt worden und kann durchaus größer sein, wobei der Variationsbreite mit steigendem z-Wert zunimmt und beispielsweise eine große Anzahl EO-Gruppen, kombiniert mit einer geringen Anzahl PO-Gruppen einschließt oder umgekehrt.

Insbesondere bevorzugte endgruppenverschlossene poly(oxyalkylierte) Alkohole der Formel (V) weisen Werte von k = 1 und j = 1 auf, so dass sich die Formel (V) zu Formel (VI) vereinfacht:

R⁶O[CH₂CH(R⁸)]_{z}CH₂CH(OH)CH₂OR⁷ (VI).

In Formel (VI) sind R⁶, R⁷ und R⁸ wie in Formel (V) definiert und z steht für Zahlen von 1 bis 30, vorzugsweise von 1 bis 20 und insbesondere von 6 bis 18. Besonders bevorzugt sind Tenside, bei denen die Reste R⁶ und R⁷ 9 bis 14 C-Atome aufweisen, R⁸ für Wasserstoff steht und z Werte von 6 bis 15 annimmt.

Fasst man die letztgenannten Aussagen zusammen, sind erfindungsgemäße Mischungen bevorzugt, die als nichtionische Tenside endgruppenverschlossene poly(oxyalkylierte) Verbindungen der Formel (V) enthalten, in der R⁶ und R⁷ für lineare oder verzweigte, gesättigte oder ungesättigte, aliphatische Kohlenwasserstoffreste mit 1 bis 30 C-Atomen stehen, R⁸ für Wasserstoff oder einen Methyl-, Ethyl-, n-Propyl-, iso-Propyl-, n-Butyl-, 2-Butyl- oder 2-Methyl-2-butylrest steht, z für Werte zwischen 1 und 30, k und j für Werte von 1 bis 12, vorzugsweise von 1 bis 5 stehen, wobei Tenside der Formel (VI), in der z für Zahlen von 1 bis 30, vorzugsweise von 1 bis 20 und insbesondere von 6 bis 18 steht, besonders bevorzugt sind.

Ganz besonders bevorzugt liegen in der erfindungsgemäßen Mischung als Komponente (b) nichtionische Tenside vor, die unter dem Handelsnamen Pluronic von der BASF AG erhältlich sind.

Der Anteil der Komponente (a) beträgt 5 bis 95 Gew.-%, vorzugsweise 40 bis 60 Gew.-%. Ein beispielhafter Anteil der Komponente (a) ist 50 Gew.-%. Entsprechend liegt die Komponente (b) in einer Menge von 5 bis 95 Gew.-%, vorzugsweise 40 bis 60 Gew.-% vor. Beispielhaft ist eine Menge von 50 Gew.-%.

Die erfindungsgemäßen Mischpulver oder Mischgranulate können hergestellt werden durch Mischen beider Komponenten als Pulver und anschließendes Erwärmen der Mischung, insbesondere auf eine Temperatur oberhalb des Schmelz- oder Erweichungspunktes der Komponente (b). Dabei schmilzt Komponente (b) und vermischt sich innig mit Komponente (a). Im anschließenden Kühl- und Formgebungsprozess werden die Pulvereigenschaften wie Partikelgröße und Schüttgewicht eingestellt.

Die vorliegende Erfindung betrifft auch ein Verfahren zur Herstellung der erfindungsgemäßen Mischpulver oder Mischgranulate durch Mischen der Komponenten (a) und (b) als Pulver, Erwärmen der Mischung und Einstellen der Pulvereigenschaften im anschließenden Kühl- und Formgebungsprozess.
Weiterhin ist es möglich, die Komponente (a) mit der bereits aufgeschmolzenen Komponente (b) zu granulieren und anschließend abzukühlen.

Bei geeigneten Mischungsverhältnissen (a) / (b) kann auch die Komponente (a) in die Schmelze der Komponente (b) eingerührt werden. Die anschließende Erstarrung und Formgebung erfolgt entsprechend der bekannten Verfahren der Schmelzkonfektionierung, beispielsweise durch Prillen oder auf Kühlbändern mit bei Bedarf nachgeschalteten Schritten zur Einstellung der Pulvereigenschaften, wie Mahlung und Siebung.

Die erfindungsgemäßen Mischpulver oder Mischgranulate können auch hergestellt werden durch Lösen der Komponenten (a) und (b) in einem Lösungsmittel und Sprühtrocknen des erhaltenen Gemisches, wobei sich ein Granulierungsschritt anschließen kann. Dabei können die Komponenten (a) und (b) getrennt gelöst werden, wobei die Lösungen nachfolgend vermischt werden, oder ein Pulvergemisch der Komponenten kann in Wasser gelöst werden. Als Lösungsmittel können alle die eingesetzt werden, die die Komponenten (a) und (b) lösen können, bevorzugt werden beispielsweise Alkohole und/oder Wasser, besonders bevorzugt Wasser eingesetzt.

Die vorliegende Erfindung betrifft somit auch ein Verfahren zur Herstellung der erfindungsgemäßen Mischpulver oder Mischgranulate durch Lösen der Komponenten (a) und (b) in einem Lösungsmittel und Sprühtrocknen des erhaltenen Gemisches, wobei sich ein Granulierungsschritt und/oder ein Schmelzgranulierungsschritt (s.o.) anschließen kann.

Die vorliegende Erfindung betrifft auch die Verwendung der erfindungsgemäßen Mischpulver oder Mischgranulate zur Herstellung von festen Wasch- und Reinigungsmitteln, bei der Wäsche von Textilien oder bei der Reinigung von Geschirr. Beide Komponenten entfalten als Mischpulver oder Mischgranulate eine Wirkung in Wasch- und Reinigungsmitteln, beispielsweise als Geschirr-Reinigungsmittel für GeschirrSpülmaschinen.

Die Mischpulver oder Mischgranulate können in pulverförmige Wasch- und Reinigungsmittel eingearbeitet werden, ohne dass diese verklumpen oder verbacken.

Die Erfindung betrifft auch ein festes Waschmittel, enthaltend ein wie vorstehend beschriebenes Mischpulver oder Mischgranulat. Geeignete Waschmittelzusammensetzungen sind bekannt und beispielsweise in WO 95/29216 und EP-A-0 618 289 beschrieben.

Die Erfindung betrifft ferner ein festes Geschirrreinigungsmittel, das ein Mischpulver oder Mischgranulat, wie es vorstehend beschrieben ist. Die Mittel liegen dabei vorzugsweise in Pulver- oder Granulatform vor.

Die Erfindung wird nachstehend anhand von Beispielen näher erläutert.

### Beispiele

Als Komponente (a) wurde Methylglycindiessigsäure (MGDA) in Form des Trinatriumsalzes eingesetzt. Als Komponente (b) wurde Polyethylenglykol mit einem Molekulargewicht von ca. 1500 g/mol (PEG 1500) eingesetzt.

Die erfindungsgemäße Mischung wurde nach Schmelzabmischung eines Gemisches aus MGDA und dem Polyethylenglykol hergestellt.

Zur Bestimmung der Hygroskopizität und des Lagerverhaltens wurde die Gewichtszunahme bei 20 °C und 68% relativer Feuchte für einen Zeitraum von 24 Stunden bestimmt. Dabei wurde untersucht, ob das Produkt rieselfähig (R), fest und nicht rieselfähig (F) oder klebrig und nicht rieselfähig (K) war. Die Ergebnisse für die erfindungsgemäßen Mischungen sind in der nachstehenden Tabelle zusammengefasst. Die Abkürzung r. F. bedeutet relative Feuchte.

**Tabelle**

| **Mischungsverhältnis MGDA: PEG 1500** | **Hygroskopizität (20 °C/68% r. F.; 24 h)** | **Rieselfähigkeit ("gut/schlecht")** | **pH-Wert einer wässrigen Lösung (1%ig)** |
|---|---|---|---|
| 50 Gew.-% MGDA : 50 Gew.-% PEG 1500 | 1.9 % | R (gut rieselfähig) | 11.5 |
| 66 Gew.-% MGDA : 33 Gew.-%PEG 1500 | 6.1 % | R (rieselfähig) | 11.2 |
| 75 Gew.-% MGDA: 25 Gew.-% PEG 1500 | 6.5 % | R (rieselfähig) | 11.2 |
| 100 Gew.-% MGDA | 8.2 % | K (nicht rieselfähig) | 11.7 |

Aus den Ergebnissen der vorstehenden Tabelle geht hervor, dass die vorliegenden erfindungsgemäßen Mischungen mit den angegebenen Anteilen an Komponente (a) und (b) eine sehr niedrige Hygroskopizität aufweisen und auch nach längerer Lagerungsdauer rieselfähig bleiben.

## Patentansprüche

1. Mischpulver oder Mischgranulat bestehend aus
(a) 5 bis 95 Gew.-% mindestens eines Glycin-N,N-diessigsäure-Derivats der allgemeinen Formel (I)
MOOC-CHR-N(CH₂COOM)₂ (I)
mit der Bedeutung
R C₁₋₁₂-Alkyl
M Alkalimetall und
(b) 5 bis 95 Gew.-% mindestens eines Polyethylenglykols oder einer Mischung mindestens eines nichtionischen Tensids und mindestens eines Polyethylenglykols.

2. Mischpulver oder Mischgranulat nach Anspruch 1, **dadurch gekennzeichnet, dass** Komponente (a) ein Alkalisalz von Methylglycindiessigsäure ist.

3. Mischpulver oder Mischgranulat nach Anspruch 1 oder 2, **dadurch gekennzeichnet, dass** das Polyethylenglykol in Komponente (b) ein mittleres Molekulargewicht (Gewichtsmittel des Molekulargewichts) von 500 bis 30000 g/mol aufweist.

4. Mischpulver oder Mischgranulat nach einem der Ansprüche 1 bis 3, **dadurch gekennzeichnet, dass** das Polyethylenglykol in Komponente (b) OH- und/oder C₁₋₆-Alkyl-Endgruppen aufweist.

5. Mischpulver nach einem der Ansprüche 1 bis 4, **dadurch gekennzeichnet, dass** das nichtionische Tensid in Komponente (b) ausgewählt ist aus der Gruppe bestehend aus alkoxylierten, primären Alkoholen, alkoxylierten Fettalkoholen, AIkylglykosiden, alkoxylierten Fettsäurealkylestern, Aminoxiden und Polyhydroxyfettsäureamiden.

6. Mischpulver nach einem der Ansprüche 1 bis 5, **dadurch gekennzeichnet, dass** das nichtionische Tensid in Komponente (b) einen Schmelzpunkt von oberhalb 20 °C hat.

7. Verfahren zur Herstellung von Mischpulvern oder Mischgranulaten gemäß einem der Ansprüche 1 bis 6 durch Lösen der Komponenten (a) und (b) in einem Lösungsmittel und Sprühtrocknen des erhaltenen Gemisches, wobei sich ein Granulierungsschritt anschließen kann.

8. Verfahren zur Herstellung von Mischpulvern oder Mischgranulaten gemäß einem der Ansprüche 1 bis 6 durch Mischen der Komponenten (a) und (b) als Pulver, Erwärmen der Mischung und Einstellen der Pulvereigenschaften im anschließenden Kühl- und Formgebungsprozess.

9. Verwendung von Mischpulvern oder Mischgranulaten gemäß einem der Ansprüche 1 bis 6 zur Herstellung von festen Wasch- und Reinigungsmitteln, bei der Wäsche von Textilien oder bei der Reinigung von Geschirr.

10. Festes Geschirrreinigungsmittel, enthaltend ein Mischpulver oder Mischgranulat gemäß einem der Ansprüche 1 bis 6.

11. Mittel nach Anspruch 10 in Pulver- oder Granulatform.

## Claims

1. A mixed powder or mixed granule consisting of
(a) from 5 to 95% by weight of at least one glycine-N,N-diacetic acid derivative of the general formula (I)
MOOC-CHR-N(CH₂COOM)₂ (I)
where
R is C₁₋₁₂-alkyl
M is alkali metal and
(b) from 5 to 95% by weight of at least one polyethylene glycol or of a mixture of at least one nonionic surfactant and at least one polyethylene glycol.

2. The mixed powder or mixed granule according to claim 1, wherein component (a) is an alkali metal salt of methylglycine diacetic acid.

3. The mixed powder or mixed granule according to claim 1 or 2, wherein the polyethylene glycol in component (b) has an average molecular weight (weight-average molecular weight) of from 500 to 30 000 g/mol.

4. The mixed powder or mixed granule according to any of claims 1 to 3, wherein the polyethylene glycol in component (b) has OH and/or C₁₋₆-alkyl end groups.

5. The mixed powder according to any of claims 1 to 4, wherein the nonionic surfactant in component (b) is selected from the group consisting of alkoxylated primary alcohols, alkoxylated fatty alcohols, alkylglycosides, alkoxylated fatty acid alkyl esters, amine oxides and polyhydroxy fatty acid amides.

6. The mixed powder according to any of claims 1 to 5, wherein the nonionic surfactant in component (b) has a melting point of above 20°C.

7. A process for producing mixed powders or mixed granules according to any of claims 1 to 6 by dissolving components (a) and (b) in a solvent and spray-drying the resulting mixture, which may be followed by a granulation step.

8. A process for producing mixed powders or mixed granules according to any of claims 1 to 6 by mixing components (a) and (b) as a powder, heating the mixture and adjusting the powder properties in the subsequent cooling and shaping process.

9. The use of mixed powders or mixed granules according to any of claims 1 to 6 for producing solid laundry detergents and cleaning compositions, for the laundering of textiles or for the cleaning of tableware and kitchenware.

10. A solid dishwasher detergent, comprising a mixed powder or mixed granule according to any of claims 1 to 6.

11. The composition according to claim 10 in powder or granule form.

## Revendications

1. Poudre mélangée ou granulat mélangé constitué par :
(a) 5 à 95 % en poids d'au moins un dérivé de l'acide glycine-N,N-diacétique de formule générale (I)
MOOC-CHR-N(CH₂COOM)₂ (I)
avec les significations suivantes :
R alkyle en C₁₋₁₂,
M métal alcalin et
(b) 5 à 95 % en poids d'au moins un polyéthylène glycol ou d'un mélange d'au moins un tensioactif non ionique et d'au moins un polyéthylène glycol.

2. Poudre mélangée ou granulat mélangé selon la revendication 1, **caractérisé en ce que** le composant (a) est un sel alcalin de l'acide méthylglycine-diacétique.

3. Poudre mélangée ou granulat mélangé selon la revendication 1 ou 2, **caractérisé en ce que** le polyéthylène glycol dans le composant (b) présente un poids moléculaire moyen (moyenne en poids du poids moléculaire) de 500 à 30 000 g/mol.

4. Poudre mélangée ou granulat mélangé selon l'une quelconque des revendications 1 à 3, **caractérisé en ce que** le polyéthylène glycol dans le composant (b) comprend des groupes terminaux OH et/ou alkyle en C₁₋₆.

5. Poudre mélangée selon l'une quelconque des revendications 1 à 4, **caractérisée en ce que** le tensioactif non ionique dans le composant (b) est choisi dans le groupe constitué par les alcools primaires alcoxylés, les alcools gras alcoxylés, les alkylglycosides, les esters alkyliques d'acides gras alcoxylés, les aminoxydes et les amides d'acides polyhydroxy-gras.

6. Poudre mélangée selon l'une quelconque des revendications 1 à 5, **caractérisée en ce que** le tensioactif non ionique dans le composant (b) a un point de fusion supérieur à 20 °C.

7. Procédé de fabrication de poudres mélangées ou de granulats mélangés selon l'une quelconque des revendications 1 à 6 par dissolution des composants (a) et (b) dans un solvant et séchage par pulvérisation du mélange obtenu, une étape de granulation pouvant s'ensuivre.

8. Procédé de fabrication de poudres mélangées ou de granulats mélangés selon l'une quelconque des revendications 1 à 6 par mélange des composants (a) et (b) sous la forme de poudres, chauffage du mélange et ajustement des propriétés de la poudre dans le procédé de refroidissement et de façonnage ultérieur.

9. Utilisation de poudres mélangées ou de granulats mélangés selon l'une quelconque des revendications 1 à 6 pour la fabrication de détergents solides, lors du lavage de textiles ou lors du lavage de vaisselle.

10. Agent de lavage solide pour la vaisselle, contenant une poudre mélangée ou un granulat mélangé selon l'une quelconque des revendications 1 à 6.

11. Agent selon la revendication 10, sous la forme d'une poudre ou d'un granulat.
